# EUROPÄISCHE PATENTSCHRIFT

(11) **EP 0 214 409 B1**
(45) Veröffentlichungstag und Bekanntmachung des Hinweises auf die Patenterteilung: **04.10.1989**
(21) Anmeldenummer: 86109750.9
(22) Anmeldetag: 16.07.1986
(51) Int. Cl.: F42B 13/20

(54) **Als Exerziermunition ausgebildetes Hohlladungsgeschoss**
Hollow charge training projectile
Projectile d'exercice sous forme de projectile à charge creuse

(30) Priorität: 11.09.1985 DE 3532411
(43) Veröffentlichungstag der Anmeldung: 18.03.1987
(73) Patentinhaber: Hoesch Aktiengesellschaft, 44145 Dortmund (DE)
(72) Erfinder: Apholt, Horst, D-5800 Hagen 1 (DE)

(56) Entgegenhaltungen:
- FR-A- 1 043 545
- FR-A- 2 154 359
- FR-A- 2 407 453
- FR-A- 2 536 683
- GB-A- 2 115 118
- US-A- 1 825 517
- US-A- 3 019 733
- US-A- 4 428 294

## Beschreibung

Die Erfindung betrifft ein als Exerziermunition ausgebildetes, flügelstabilisiertes Hohlladungsgeschoß mit kalibergleichem Leitwerk, das eine vordere und eine hintere Sprengkammer aufweist und das an der Stirnfläche der Geschoßhülle mit einem Zündstab versehen ist.

Hohlladungsgeschosse erzielen ihre panzerbrechende Wirkung mit Hilfe des sogenannten Hohlladungseffektes. Dieser Effekt beruht im wesentlichen darauf, daß infolge der Detonation des Sprengstoffes die in der Mitte der Ladung zusammenschlagenden Einlageelemente einen als Stachel bezeichneten Metallstrahl bilden, der mit Geschwindigkeiten bis zu 10⁵ m/s aus dem Ladungshohlraum austritt und wegen dieser hohen Geschwindigkeit auch dicke Panzerungen durchdringt. Der an der Stirnfläche der Geschoßhülle vorgesehene Zündstab leitet unter Wahrung des für die Hohlladungsentwicklung notwendigen Abstandes - die Wirkung eines Hohlladungsgeschosses ist abhängig vom Abstand der Hohlladung von der Panzerung im Zeitpunkt der Detonation des Sprengstoffes - die Zündung ein.

Flügelstabilisierte Hohlladungsgeschosse sind an ihrem hinteren Teil mit einem Leitwerk versehen, das aufgrund der aerodynamischen Umströmung Luftkräfte und damit Gegenmomente erzeugt, sobald das Geschoß durch Störeinflüsse aus seiner normalen Fluglag ausgelenkt wird. Das Leitwerk besteht im allgemeinen aus Aluminium.

Exerziermunition dient zur Ausbildung an der Waffe, d. h. zum Üben des Ladens, Richtens und Treffens. Das setzt voraus, daß diese Munition exakt die gleiche Ballistik und damit die gleiche Form, das gleiche Gewicht und den gleichen Schwerpunkt aufweist wie die Gefechtsmunition. Exerziermunition wird auch für Funktions- und Abnahmeprüfungen an Waffen eingesetzt.

Als Exerziermunition ausgebildete Hohlladungsgeschosse weisen die gleiche Geschoßhülle wie die Gefechtsmunition auf. In die Geschoßhülle ist aber anstelle der Sprengladung eine inerte Masse gleicher Dichte eingepreßt oder eingegossen.

Bei den bekannten Hohlladungsgeschossen bestehen der Zündstab und der die hintere Sprengkammer bildende Teil der Geschoßhülle aus Aluminium, während der die vordere Sprengkammer bildende Teil der Geschoßhülle aus Stahl besteht. Die einzelnen Teile der Geschoßhülle werden - wie bei der Gefechtsmunition - miteinander verschraubt und müssen dementsprechend genau bearbeitet werden. Die Herstellung der bekannten Exerziermunition erfordert einen sehr hohen Aufwand und somit sehr hohe Kosten.

Die FR-A-2 407 453 offenbart ein als Exerziermunition ausgebildetes, flügelstabilisiertes Hohlladungssimuliergeschoß mit kalibergleichem Leitwerk, das eine vordere und eine hintere Sprengkammer aufweist und das an der Stirnfläche der Geschoßhülle mit einem Zündstab versehen ist, wobei die gesamte Geschoßhülle, einschließlich des Zündstabes durch aus gleichem oder gleichartigem Werkstoff bestehenden Teilen gebildet ist, die unlösbar miteinander verbunden sind. Dieses bekannte Hohlladungsgeschoß erfordert aber ebenfalls einen hohen Herstellungsaufwand.

Die FR-A-2 536 683 betrifft eine andere Munitionsgattung als das Übungsgeschoß nach der vorliegenden Patentanmeldung. Es wird hierzu auf das waffentechnische Taschenbuch der Rheinmetall GmbH Düsseldorf, 6. Auflage 1983, Seiten 466 - 469 und 474 - 479 verwiesen. Bei dem Geschoß nach der FR-A-2 536 683 handelt es sich um eine Sprenggranate, s. hierzu Bild 1102, Seite 467. Derartige Sprenggranaten haben die Wirkung, daß die Geschoßhülle beim Auftreffen auf das Ziel in einzelne Splitter zerlegt wird und durch die Beschleunigung aus der Sprengstoffhülle eine erhebliche Energie und damit Zerstörungswirkung besitzen. Um diese Wirkung zu erzielen, ist es jedoch unbedingt erforderlich, daß die Geschoßhülle mit relativ dicker Wandstärke ausgebildet ist, vgl. Seite 467, letzter Absatz. Im Gegensatz hierzu handelt es sich beim Erfindungsgegenstand um Exerziermunition für ein Hohlladungsgeschoß. Hohlladungsgeschosse besitzen jedoch im Gegensatz zu Sprenggranaten eine relativ dünne Geschoßhülle.

Zwar ist es nach der FR-A-2 536 683 für Granaten vorbekannt, einen Hohlkörper aus zwei Teilen herzustellen, wovon eines von beiden Teilen, die Patronenhülse, vorzugsweise im Gesenk geschmiedet, während das andere, die Geschoßspitze, im Zentrifugenverfahren geformt oder geschmiedet wird. Es ist jedoch zu berücksichtigen, daß dieses Verfahren lediglich für dicke Wandstärken eingesetzt werden kann. Für Exerziermunition für Hohlladungsgeschosse mit dünner Wandstärke ist das Verfahren nicht einsetzbar.

Von daher liegt der Erfindung die Aufgabe zugrunde, das als Exerziermunition ausgebildete Hohlladungsgeschoß der eingangs genannten Art so auszubilden, daß es einfach und billig herzustellen ist.

Die Lösung der gestellten Aufgabe besteht darin, daß die vordere Abschlußplatte mit dem Zündstab und das die hintere Sprengkammer bildende Teil der Geschoßhülle als Schmiedeteile ausgebildet und mit einem zylindrischen Rohr aus gleichartigem Metall als Mittelteil verschweißt sind.

Bei der erfindungsgemäßen Exerziermunition brauchen einerseits die einzelnen Teile der Geschoßhülle nicht mit Gewinde versehen zu werden, wodurch sich deren Herstellung wesentlich vereinfacht und verbilligt, während andererseits zwischen den einzelnen Teilen der Geschoßhülle keine Kontaktkorrosion auftreten kann. Im übrigen sind Schmiedeteile einfach und billig herzustellen; Rohr sind preiswerte Massenartikel. Werden die Schmiedeteile durch Gesenkschmieden hergestellt, erhält der Innenraum der Teile bereits seine endgültige Form, so daß keine Nacharbeit erforderlich ist.

In weiterer Ausgestaltung der Erfindung sind die vordere Abschlußplatte mit dem Zündstab und die vordere Sprengkammer oder die vordere Sprengkammer und die hintere Sprengkammer als einstückiges Schmiedeteil ausgebildet, so daß die Geschoßhülle aus nur wenigen Einzelteilen besteht und somit auch nur wenig Verbindungsstellen aufweist. Die Herstellung der Teile kann durch Fließpressen oder Streckdrücken erfolgen.

Vorteilhafterweise sind die einzelnen Teile der Geschoßhülle durch Reibschweißen miteinander verbunden. Dabei ist zu beachten, daß die einzelnen Teile an den Verbindungsstellen ein gewisses Übermaß aufweisen müssen bzw. daß das die vordere Sprengkammer bildende Rohr entsprechend länger sein muß als in seinem Endzustand. Eine Bearbeitung der inneren Reibschweißnähte ist nicht erforderlich.

In Weiterbildung der Erfindung ist zwischen der vorderen und der hinteren Sprengkammer eine Stützscheibe angeordnet. Diese Stützscheibe verhindert, daß die Geschoßhülle durch den hohen Abschußdruck von ca. 5000 bar zusammengedrückt wird, so daß die Geschoßhülle nur eine geringe Wandstärke erfordert.

Bei einer bevorzugten Ausführungsform der Erfindung sind die vordere Abschlußplatte und der Zündstab mit einer Bohrung versehen. Diese Bohrung dient dazu, das Geschoß mit einer geringen Sprengladung und einem Abschlagzünder zu versehen. Dadurch wird einerseits erreicht, daß der Aufschlagpunkt gut markiert wird, während andererseits eine zumindest teilweise Zerlegung des Geschosses erfolgt, wodurch unkontrollierbare Abpraller und Querschläger verhindert werden.

In der Zeichnung ist ein Ausführungsbeispiel der Erfindung in Seitenansicht, teilweise im Schnitt, dargestellt, und zwar die rechte Hälfte einer Geschoßhülle im unbearbeiteten Zustand und deren linke Hälfte fertig bearbeitet und mit einer Dichtung und einem Sicherungsring sowie mit einem Leitwerk versehen.

Die dargestellte Geschoßhülle weist eine vordere Sprengkammer 1 und eine hintere Sprengkammer 2 auf. Die vordere Sprengkammer 1 ist durch ein Rohr 3 gebildet und mittels einer mit einem Zündstab 4 versehene Abschlußplatte 5 verschlossen. Die Abschlußplatte 5 und der Zündstab 4 sind mit einer Bohrung 6 versehen. Das die hintere Sprengkammer 2 bildende Teil 7 ist an seinem der vorderen Sprengkammer 1 zugewandten Ende mit einer Eindrehung 8 versehen, in die eine Stützscheibe 9 eingesetzt ist. Die Stützscheibe 9 ist durch die beim Reibschweißen aufgetretene Wärmeeinwirkung kraftschlüssig und durch die überstehende Reibschweißnaht formschlüssig fixiert. Die hintere Sprengkammer 2 weist an ihrem der vorderen Sprengkammer 1 zugewandten Ende einen flanschartigen Ansatz 10 auf, gegen den eine ringförmige Dichtung 11 anliegt. Die Dichtung 11 ist gehalten von einem aufgeschrumpften oder aufgepreßten Sicherungsring 12. An seinem Endteil ist das die hintere Sprengkammer bildende Teil der Geschoßhülle mit einem Leitwerk 13 versehen.

Die Herstellung des in der Zeichnung dargestellten Geschosses erfolgt in der Weise, daß nach dem Überdrehen der Stirnflächen des Rohres 3 und der Verbindungsstellen der vorderen Abschlußplatte 5 mit dem Zündstab 4 und des die hintere Sprengkammer bildenden Teiles 7 die Abschlußplatte 5 und der Zündstab 4 mit der Bohrung 6 und das Teil 7 mit der Eindrehung 8 versehen werden. Danach wird die Stützscheibe 9 in die Eindrehung 8 eingesetzt. Sodann werden die Abschlußplatte 5, das Rohr 3 und das Teil 7 durch Reibschweißen miteinander verbunden. Anschließend erhält die Geschoßhülle durch Abdrehen ihre endgültige Außenform, wobei vorher angebrachte Zentrieraufnahmen gewährleisten, daß Innen- und Außenform zentrisch zur Mittelachse der Geschoßhülle verlaufen, so daß keine Wandstärkenunterschiede über den Umfang auftreten können. Schließlich werden die Dichtung 11 und der Sicherungsring 12 aufgebracht. Zuletzt erfolgt die Anbringung des Leitwerkes 13 an das hintere Ende des Teiles 7.

## Patentansprüche

1. Als Exerziermunition ausgebildetes, flügelstabilisiertes Hohlladungsgeschoß mit kalibergleichem Leitwerk, das eine vordere und eine hintere Sprengkammer aufweist und das an der Stirnfläche der Geschoßhülle mit einem Zündstab versehen ist, dadurch gekennzeichnet, daß die vordere Abschlußplatte (5) mit dem Zündstab (4) und das die hintere Sprengkammer (2) bildende Teil (7) der Geschoßhülle als Schmiedeteile ausgebildet und mit einem zylindrischen Rohr (3) aus gleichartigem Metall als Mittelteil verschweißt sind.

2. Hohlladungsgeschoß nach Anspruch 1, dadurch gekennzeichnet, daß die vordere Abschlußplatte (5) mit dem Zündstab (4) und die vordere Sprengkammer (1) als einstückiges Schmiedeteil ausgebildet sind.

3. Hohlladungsgeschoß nach Anspruch 1, dadurch gekennzeichnet, daß die vordere Sprengkammer (1) und die hintere Sprengkammer (2) als einstückiges Schmiedeteil ausgebildet sind.

4. Hohlladungsgeschoß nach Anspruch 1, 2 oder 3, dadurch gekennzeichnet, daß die einzelnen Teile der Geschoßhülle durch Reibschweißen miteinander verbunden sind.

5. Hohlladungsgeschoß nach einem der Ansprüche 1 bis 4, dadurch gekennzeichnet, daß zwischen der vorderen Sprengkammer (1) un der hinteren Sprengkammer (2) eine Stützscheibe (9) angeordnet ist.

6. Hohlladungsgeschoß nach einem der Ansprüche 1 bis 5, dadurch gekennzeichnet, daß die vordere Abschlußplatte (5) und der Zündstab (4) mit einer Bohrung (6) versehen sind.

## Claims

1. Fin-stabilised hollow-charge projectile designed as dummy ammunition with same-calibre tail assembly, which comprises a front and a rear explosion chamber and which is provided with an ignition rod at the front end of the projectile body, characterised in that the forward closure plate (5) with the ignition rod (4) on the one hand and the component (7) of the projectile body forming the rear explosion chamber (2) on the other hand are made as forged components and are welded to a cylindrical tube (3) of compatible metal which forms a centre-piece.

2. Hollow-charge projectile according to claim 1, characterised in that the forward closure plate (5) with the ignition rod (4) and the front explosion chamber (1) are formed as a one-piece forged component.

3. Hollow-charge projectile according to claim 1, characterised in that the front explosion chamber (1) and the rear explosion chamber (2) are formed as a one-piece forged component.

4. Hollow-charge projectile according to claim 1, 2 or 3, characterised in that the individual components of the projectile body are connected to each other by friction welding.

5. Hollow-charge projectile according to one of claims 1 to 4, characterised in that a supporting disc (9) is provided between the front explosion chamber (1) and the rear explosion chamber (2).

6. Hollow-charge projectile according to one of claims 1 to 5, characterised in that the forward closure plate (5) and the ignition rod (4) are provided with a bore (6) therethrough.

## Revendications

1. Projectile à charge creuse stabilisé par ailettes et conçu comme munition d'exercice, avec empennage de même calibre, qui comprend une chambre d'explosion antérieure et une chambre d'explosion postérieure et qui est pourvu d'une barre d'amorçage sur la face frontale de l'enveloppe du projectile, caractérisé en ce que la plaque de fermeture antérieure (5) avec la barre d'amorçage (4), et la partie (7) formant la chambre d'explosion postérieure (2) de l'enveloppe du projectile sont réalisées sous la forme de pièces forgées et sont soudées à un tube (3) cylindrique dans le même métal, servent de pièce centrale.

2. Projectile à charge creuse selon la revendication 1, caractérisé en ce que la plaque de fermeture antérieure (5) avec la barre d'amorçage (4), et la chambre d'explosion antérieure (1) sont réalisées sous la forme d'une pièce forgée unique.

3. Projectile à charge creuse selon la revendication 1, caractérisé en ce que la chambre d'explosion antérieure (1) et la chambre d'explosion postérieure (2) sont réalisées sous la forme d'une pièce forgée unique.

4. Projectile à charge creuse selon les revendications 1, 2 ou 3, caractérisé en ce que les différences pièces de l'enveloppe du projectile sont assemblées par soudage par friction.

5. Projectile à charge creuse selon l'une des revendications 1 à 4 caractérisé en ce qu'un disque de support (9) est diposé entre la chambre d'explosion antérieure (1) et la chambre d'explosion postérieur (2).

6. Projectile à charge creuse selon l'une des revendications 1 à 5 caractérisé en ce que la plaque de fermeture antérieure (5) et la barre d'amorçage (4) sont pourvues d'un alésage (6).
